# EUROPÄISCHE PATENTSCHRIFT

(11) **EP 1 360 419 B1**
(45) Veröffentlichungstag und Bekanntmachung des Hinweises auf die Patenterteilung: **03.11.2004**
(21) Anmeldenummer: 02702315.9
(22) Anmeldetag: 25.01.2002
(51) Int. Cl.: F15B 13/04

(54) **WEGEVENTIL ZUR LASTUNABHÄNGIGEN STEUERUNG EINES HYDRAULISCHEN VERBRAUCHERS HINSICHTLICH RICHTUNG UND GESCHWINDIGKEIT**
DISTRIBUTING VALVE FOR THE LOAD-INDEPENDENT CONTROL OF A HYDRAULIC CONSUMER IN TERMS OF DIRECTION AND SPEED
DISTRIBUTEUR POUR LA COMMANDE INDEPENDANTE DE LA CHARGE D'UN CONSOMMATEUR HYDRAULIQUE EN CE QUI CONCERNE LA DIRECTION ET LA VITESSE

(30) Priorität: 17.02.2001 DE 10107532
(43) Veröffentlichungstag der Anmeldung: 12.11.2003
(73) Patentinhaber: Bosch Rexroth AG, 70184 Stuttgart (DE)
(72) Erfinder: BÜTTNER, Peter, 97816 Lohr am Main (DE)
(86) Internationale Anmeldenummer: PCT/EP2002/000792
(87) Internationale Veröffentlichungsnummer: WO 2002/066842

(56) Entgegenhaltungen:
- EP-A- 0 786 598
- EP-A- 1 108 895
- US-A- 3 212 522
- US-A- 4 051 868
- US-A- 4 355 660

## Beschreibung

Die Erfindung geht aus von einem Wegeventil, das zur lastunabhängigen Steuerung eines hydraulischen Verbrauchers hinsichtlich Richtung und Geschwindigkeit dient und das die Merkmale aus dem Oberbegriff des Patentanspruchs 1 aufweist.

Ein solches Wegeventil ist aus dem Datenblatt RD 64282/10.99 der Anmelderin bekannt. Danach besitzt das Wegeventil in einer Kolbenbohrung eines Ventilgehäuses einen von einer Mittelstellung aus axial in entgegengesetzte Richtungen verschiebbaren Steuerkolben, mit dem die Druckmittelwege zwischen einer Zulaufkammer, der Druckmittel von einer Druckmittelquelle zuführbar ist, zwei miteinander verbundenen Ablaufkammern, über die Druckmittel zu einem Tank abführbar ist, und zwei Verbraucherkammern steuerbar sind. Der Steuerkolben weist erste Feinsteuernuten zum Aufsteuern einer Verbindung zwischen einer Verbraucherkammer und der Zulaufkammer und zweite Feinsteuernuten zum Aufsteuern einer Verbindung zwischen einer Verbraucherkammer und einer Ablaufkammer auf. Für das Wegeventil gibt es unterschiedliche Varianten, die sich in der Ausbilden des Steuerkolbens voneinander unterscheiden. Bei einer Variante sperrt der Steuerkolben in seiner Mittelstellung alle Ventilkammern gegeneinander ab. Diese Variante kann man auch als Variante mit gesperrter Mittelstellung bezeichnen. Bei einer zweiten Variante besteht in der Mittelstellung eine gedrosselte Verbindung oder Restöffnung zwischen den beiden Verbraucherkammern und den Ablaufkammern. Diese Variante kann man auch als Variante mit entlasteter Mittelstellung bezeichnen.

In der Praxis sind bei dem Steuerkolben der Variante mit entlasteter Mittelstellung im Vergleich zu dem Steuerkolben, der in der Mittelstellung die vorhandenen Verbraucherkammern absperrt, die zweiten Feinsteuernuten soweit verlängert, daß sie schon in der Mittelstellung des Steuerkolbens in die Verbraucherkammern hineinragen. Nachteilig ist dabei, daß bei einer Ventilbetätigung zu Beginn der Öffnung der ersten Feinsteuernuten der Durchflußquerschnitt zwischen der Zulaufkammer und der einen Verbraucherkammer im Vergleich zu dem Durchflußquerschnitt zwischen der anderen Verbraucherkammer und einer Ablaufkammer sehr klein ist. Eine feinfühlige Steuerung und ein eingespanntes Verfahren des hydraulischen Verbrauchers ist in diesem Hubbereich nicht möglich. Sind zwischen dem Wegeventil und dem hydraulischen Verbraucher noch Sperrventile oder Bremsventile geschaltet, so ist ein hoher Aufwand für die Abstimmung dieser Ventile zu den Durchflußquerschnitten am Wegeventil zu leisten. Nachteilig ist auch, daß gegenüber einem Steuerkolben mit gesperrter Mittelstellung eine völlig neue Auslegung der zweiten Feinsteuernuten notwendig ist.

Der Erfindung liegt die Aufgabe zugrunde, ein Wegeventil, das die Merkmale aus dem Oberbegriff des Patentanspruchs 1 aufweist, so weiterzuentwickeln, daß auch schon zu Beginn der Öffnung der ersten Feinsteuernuten eine feinfühlige Steuerung des hydraulischen Verbrauchers möglich, ist und daß der Aufwand für die Auslegung der Feinsteuernuten verringert ist.

Das angestrebte Ziel läßt sich bei einem gattungsgemäßen Wegeventil nach der Erfindung dadurch erreichen, daß, wie dies im kennzeichnenden Teil des Patentanspruchs 1 angegeben ist, die Entlastungsverbindung unabhängig von den zweiten Feinsteuernuten über eine Ausnehmung des Steuerkolbens besteht und daß bei einer Verschiebung des Steuerkolbens im Sinne einer Verbindung einer Verbraucherkammer mit einer Ablaufkammer die Entlastungsverbindung unterbrochen wird, bevor die zweiten Feinsteuernuten einen Durchflußquerschnitt öffnen. Demnach haben bei der Variante mit entlasteter Mittelstellung die zweiten Feinsteuernuten nichts mehr mit der Entlastung einer Verbraucherkammer zu tun. Ihre Auslegung kann sich deshalb allein nach den für die gewünschte Steuerung des hydraulischen Verbrauchers notwendigen Dimensionen richten. Bei einer vorgegebenen maximalen Durchflußmenge können die zweiten Feinsteuernuten für die Ventifväriante mit entlasteter Mittelstellung und für die Ventilvariante mit gesperrter Mittelstellung gleich sein.

Vorteilhafte Ausgestaltungen eines erfindungsgemäßen Wegeventils kann man den Unteransprüchen entnehmen.

Gemäß Patentanspruch 2 ist die Ausnehmung in der Mittelstellung des Steuerkolbens unmittelbar sowohl zu einer Verbraucherkammer als auch zu einer Ablaufkammer hin offen ist und wird bei einer Verschiebung des Steuerkolbens aus der Mittelstellung zu einer der Kammern hin abgesperrt. Hier erfolgt also die gedrosselte Entlastung auf kurzem Weg allein über die Ausnehmung.

Die Ausnehmung kann eine Ausnehmung sein, die zusätzlich zu den auch beim bekannten Wegeventil schon vorhandenen Ausnehmungen am Steuerkolben vorgesehen wird. In besonders bevorzugter Weise wird jedoch gemäß Patentanspruch 3 eine Ausnehmung, die auch bekannte Wegeventile schon haben, nämlich eine Ausnehmung, die der Meldung eines Lastdrucks dient, in geringfügiger Weise so verändert, däß sie die Entlastung der Verbraucherkammer herbeizuführen vermag.

Dabei kann die Entlastung unmittelbar über die Ausnehmung geschehen. Dies erscheint bei einem Wegeventil, wie es ohne entlastete Mittelstellung aus der DE 38 41 507 C1 oder aus der EP 0 786 598 bekannt ist und bei dem die Lastmeldung über Radialkanäle des Steuerkolbens erfolgt, die sich im Bereich der Gehäusestege zwischen den Verbraucherkammern und den Ablaufkammern befinden, besonders zweckmäßig. Es sind dort die Radialkanäle im äußeren Mündungsbereich axial nur so groß zu machen, daß sie in der Mittelstellung des Steuerkolbens sowohl zur Verbraucherkämmer als auch zur Ablaufkammer öffen sind.

Bei einer Lastmeldung, wie sie bei dem Wegeventil nach dem Datenblatt oder bei einem aus der EP 0 638 730 A1 bekannten Wegeventil gemacht wird, erhält man gemäß den Patentansprüchen 3, 4 und 5 unter Einbeziehung des Fluidpfades für die Lastmeldung und durch eine Anpassung des den Druck in der Verbraucherkammer abgreifenden Radialkanals ebenfalls auf einfache Weise eine Entlastung einer Verbraucherkammer.

Zwei Ausführungsbeispiele eines erfindungsgemäßen Wegeventils sind in den Zeichnungen dargestellt. Anhand der Figuren dieser Zeichnungen wird die Erfindung nun näher erläutert.

Es zeigen
- Figur 1: das erste Ausführungsbeispiel, bei dem die Verbraucherkammern über den Fluidpfad zur Lastmeldung entlastet werden, und
- Figur 2: das zweite Ausführungsbeispiel, bei dem die Verbraucherkammern über zusätzliche Ausnehmungen des Steuerkolbens entlastet werden.

Nach den Figuren geht durch ein Ventilgehäuse 20 eines stetig verstellbaren Wegeventils, das innerhalb einer lastfühlenden (load-sensing) Steuerung für einen hydraulischen Verbraucher verwendet wird, eine Kolbenbohrung 21 hindurch, in der ein Steuerkolben 22 axial bewegbar ist. Die Länge des Steuerkolbens 22 stimmt mit der Länge der Kolbenbohrung 21 von der einen Stirnseite 23 bis zur anderen Stirnseite 24 des Ventilgehäuses 20 überein. Die Kolbenbohrung 21 ist von fünf axial voneinander beabstandeten Steuerkammern umgeben, die dem Zufluß von Druckmittel zu und dem Abfluß von einem hydraulischen Verbraucher dienen und deren Verbindungen untereinander von dem Steuerkolben 22 gesteuert werden. Die mittlere der fünf Steuerkammern ist die Zulaufkammer 27. Beidseits dieser Zulaufkammer befindet sich jeweils eine Verbraucherkammer 28 bzw. 29. Auf jede Verbraucherkammer 28 bzw. 29 folgt noch eine Ablaufkammer 32 bzw. 33, die zu einem durch das Ventilgehäuse 20 hindurchgehenden nicht näher dargestellten Tankkanal offen ist.

Der Steuerkolben 22 nimmt aufgrund von zwei nicht gezeigten Zentrierfedern, die in an den Stirnseiten 23 und 24 des Ventilgehäuses 20 befestigten und die Kolbenbohrung 21 nach außen verschließenden Deckeln untergebracht sind, eine Mittelstellung ein. In dieser Mittelstellung sperren zwei Kolbenbunde 34 und 35 des Steuerkolbens 22, zwischen denen sich im Bereich der Zulaufkammer 27 ein Kolbenhals 36 mit umlaufender Ringnut 37 befindet, die beiden Verbraucherkammern 28 und 29 gegen die Zulaufkammer 27 ab. Die beiden Kolbenbunde 34 und 35 sind so lang, daß sie an sich in der Mittelstellung des Steuerkolbens die Verbraucherkammern 28 und 29 auch entlang der Gehäusestege 38 von den Ablaufkammern zu trennen vermögen. Auf jeden Kolbenbund 34 bzw. 35 folgt ein weiterer Kolbenhals 39 bzw. 40 mit einer Ringnut 41 bzw. 42, der sich jeweils im Bereich einer Ablaufkammer befindet. An den Kolbenhals 40 schließt sich ein weiterer Kolbenbund 43 an, der den Federraum in dem einen Deckel gegen die Ablaufkammer 33 abdichtet.

Der Abstand zwischen der Ablaufkammer 32 und der Stirnseite 23 ist größer als der Abstand zwischen der Ablaufkammer 33 und der Stirnseite 24 des Ventilgehäuses 20. Zwischen der Ablaufkammer 32 und der Stirnseite 23 befinden sich in der Kolbenbohrung 21 drei axial voneinander beabstandete Ringkammern 44, 45 und 46, wobei die mittlere dieser drei Kammern als Lastmeldekammer 45 bezeichnet sei, weil von dort aus der Lastdruck an eine dem Wegeventil zugeordnete, jedoch nicht gezeigte Individualdruckwaage und, falls der Lastdruck der höchste ist, an einen Pumpenregler gemeldet wird. Die, von der Lastmeldekammer 45 aus betrachtet, zur Stirnseite 23 des Ventilgehäuses 20 hin liegende Ringkammer 44 kann an den Eingang eines Druckbegrenzungsventils angeschlossen sein. Auch an die zwischen der Lastmeldekammer 45 und der Ablaufkammer 32 liegende Ringkammer 46 kann ein Druckbegrenzungsventil angeschlossen werden. In der gezeigten Mittelstellung des Steuerkolbens 22 reicht ein dem Kolbenhals 39 folgender Kolbenabschnitt von der Stirnseite 23 des Ventilgehäuses 20 aus bis in den Bereich des Gehäusesteges 47 zwischen der Ringkammer 46 und der Ablaufkammer 32. In diesen Kolbenabschnitt ist eine flache Ringnut 49 eingedreht, über die in der Mittelstellung des Steuerkolbens 22 alle drei Ringkammern 44, 45 und 46 miteinander verbunden sind. Zwischen der Ringnut 49 und dem Kolbenhals 39 ist ein Kolbenbund 48 vorhanden, dessen wirksame Dichtlänge kleiner als die Breite der Ringkammer 46 ist. Der Kolbenbund 48 besitzt an seiner der Ablaufkammer 32 zugekehrten Außenkante zwei einander diametral gegenüberliegende Einfräsungen 50, durch die die Ringkammer 46 und Ablaufkammer 32 mit kleinem Öffnungsquerschnitt zueinander offen sind, wenn sich der Steuerkolben 22 in seiner Mittelstellung befindet. Wird der Steuerkolben 22 aus seiner Mittelstellung herausbewegt, so wird die Lastmeldekammer 45 je nach Bewegungsrichtung des Steuerkolbens von der Ringkammer 44 oder von der Ringkammer 46 getrennt. Außerdem wird unabhängig von der Bewegungsrichtung die in der Mittelstellung des Steuerkolbens 22 über die Ringkammer 46 bestehende Verbindung der Lastmeldekammer 45 zu Ablaufkammer 32 geschlossen, indem die Lastmeldekammer 45 von der Ringkammer 46 oder die Ringkammer 46 von der Ablaufkammer 32 getrennt wird.

An beiden Stirnseiten eines jeden der beiden Kolbenbunde 34 und 35 befinden sich einander diametral gegenüberliegend zwei Feinsteuernuten 55 bzw. 56, deren Querschnitt zu den Stirnkanten hin größer wird. Die Feinsteuernuten reichen von den Stirnkanten aus nur soweit in die Kolbenbunde hinein, daß ihr inneres Ende in der Mittelstellung des Steuerkolbens 22 noch einen Abstand von den Verbraucherkammern 28 bzw. 29 hat. In der Mittelstellung des Steuerkolbens 22 sind also die Verbraucherkammern über die Feinsteuernuten weder mit der Zulaufkammer 27 noch mit der benachbarten Ablaufkammer 32 bzw. 33 fluidisch verbunden.

Durch den Steuerkolben 22 geht eine Axialbohrung 57 hindurch, die an den beiden Enden verschlossen ist. Im Bereich der Ringnut 49 weist der Steuerkolben 22 eine enge Radialbohrung 62 auf, die von außen bis in die Axialbohrung 57 reicht und die als Düse oder Drossel wirkt. Die Axialbohrung 57 wird außerdem von zwei Radialbohrungen 58 und 59 gekreuzt, von denen die Radialbohrung 58 durch den Kolbenbund 34 und die Radialbohrung 59 durch den Kolbenbund 35 des Steuerkolbens 22 hindurchgeht. Die Radialbohrungen 58 und 59 befinden sich, in axialer Richtung gesehen, noch innerhalb der Erstreckung der Feinsteuernuten 55, sind jedoch gegenüber diesen um 90 Grad versetzt. Sie haben einen solchen Durchmesser und von der der Zulaufkammer 27 zugewandten Stirnkante des jeweiligen Kolbenbundes 34 bzw. 35 einen solchen Abstand, daß sie an sich in der Mittelstellung des Steuerkolbens 22 in einem geringen Abstand zu einer Verbraucherkammer 28, 29 von der Wand der Kolbenbohrung 21 überdeckt wären. Bei dem Ausführungsbeispiel nach Figur 2 ist dies der Fall.

Bei dem Ausführungsbeispiel nach Figur 1 allerdings ist exzentrisch an den beiden gegenüberliegenden Mündungen jeder Radialbohrung 58 und 59 und die Radialbohrungen überdeckend eine Sackbohrung 60 bzw. 61 geringer Tiefe eingebracht, deren Durchmesser größer als der Durchmesser der Radialbohrungen ist. In der Mittelstellung des Steuerkolbens 22 besteht zwischen den Sackbohrungen 60 und der Verbraucherkammer 28 und zwischen den Sackbohrungen 61 und der Verbraucherkammer 29 ein Durchflußquerschnitt.

Somit sind bei dem Ausführungsbeispiel nach Figur 1 in der Mittelstellung des Steuerkolbens 22 die Verbraucherkammer 28 über die Sackbohrungen 60 und die Radialbohrung 58 und die Verbraucherkammer 29 über die Sackbohrungen 61 und die Radialbohrung 59 sowie ebenso wie die Verbraucherkammer 28 weiter über die Axialbohrung 57, die Radialbohrung 62, über die Ringnut 49 des Steuerkolbens 22, über die Ringkammer 46 der Kolbenbohrung 21 und über die Einfräsungen 50 fluidisch mit der Ablaufkammer 32 verbunden. Die Verbindung ist wegen der Düsenwirkung der Radialbohrung 62 eine gedrosselte Verbindung. Über die Verbindung kann somit aus den Verbraucherkammern Druckflüssigkeit in einem kleinen Strom zu der Ablaufkammer 32 und damit zu einem Tank abfließen. Dadurch werden die Verbraucherkammern von Druck entlastet, so daß zum Beispiel Sperr- oder Bremsventile, die zwischen den Verbraucherkammern und einem hydraulischen Verbraucher angeordnet sind, sicher funktionieren. Eine Last, die sich bei nicht vorhandenem Sperrventil auf einer Verbraucherkammer abstützt, bewegt sich nur langsam.

Die Entlastung der Verbraucherkammern erfolgt ohne Einbeziehung der Feinsteuernuten 56, so daß diese genauso ausgelegt sein können wie bei einem Wegeventil ohne gedrosselte Entlastung der Mittelstellung. Von dem Steuerkolben eines solchen Wegeventils unterscheidet sich der Steuerkolben 22 des Ausführungsbeispiels der Erfindung nach Figur 1 nur durch die zusätzlichen Sackböhrungen 60 und 61.

Wird der Steuerkolben 22 aus der Mittelstellung, in der Anschauung nach Figur 1 zum Beispiel nach rechts, herausbewegt, so werden die Sackbohrungen 60 überdeckt und der Durchflußquerschnitt zwischen ihnen und der Verbraucherkammer 28 geschlossen, noch ehe diese Verbraucherkammer über die Feinsteuernuten 56 am Kolbenbund 34 mit der Ablaufkammer 32 verbunden wird. Verschlossen wird ebenfalls die Verbindung zwischen der Ringnut 49 am Steuerkolben 22 und der Ablaufkammer 32. Die Radialbohrung 59 dagegen bleibt zu der Verbraucherkammer 29, die nun über die Feinsteuernuten 55 mit der Zulaufkammer 27 verbunden ist, offen, so daß eine Lastmeldung möglich ist. Bei einer Verschiebung des Steuerkolbens 22 aus der Mittelstellung heraus nach links werden die Sackbohrungen 61 überdeckt und die Radialbohrungen 58 bleiben zur Verbraucherkammer 28 offen.

Bei dem Ausführungsbeispiel nach Figur 2 reichen die Radialbohrungen 58 und 59 bis auf die Außenseite der Kolbenbunde 34 und 35 und sind in der Mittelstellung des Steuerkolbens 22 von der Kolbenbohrung 21 überdeckt. Für die gedrosselte Entlastung der Verbraucherkammern 28 und 29 in der Mittelstellung weist jeder Kolbenbund 34 und 35 zwei einander gegenüberliegende, axial verlaufende, schmale Nuten 70 bzw. 71 auf, über die in der Mittelstellung des Steuerkolbens 22 entlang der Gehäusestege 38 eine unmittelbare gedrosselte Verbindung zwischen den Verbraucherkammern und den Ablaufkammem besteht. In der Mittelstellung des Steuerkolbens reichen die Nuten 70 und 71 nur soweit in die Verbraucherkammern und die Ablaufkammern hinein, daß die fluidische Verbindung über sie bei einer Verschiebung des Steuerkolbens 22 aus der Mittelstellung unterbrochen wird, noch ehe sich Feinsteuernuten 55 und 56 zu den Verbraucherkammern öffnen. Auch bei dem Ausführungsbeispiel nach Figur 2 erfolgt also die gedrosselte Entlastung der Verbraucherkammern ohne Einbeziehung der Feinsteuernuten 56.

## Patentansprüche

1. Wegeventil zur insbesondere lastunabhängigen Steuerung eines hydraulischen Verbrauchers hinsichtlich Richtung und Geschwindigkeit mit einem in einer Kolbenbohrung (21) eines Ventilgehäuses (20) von einer Mittelstellung aus axial in entgegengesetzte Richtungen verschiebbaren Steuerkolben (22),
mit dem die Druckmittelwege zwischen einer Zulaufkammer (27), der Druckmittel von einer Druckmittelquelle zuführbar ist; einer Ablaufkammer (32, 33), über die Druckmittel zu einem Tank abführbar ist, und zwei Verbraucherkammern (28, 29) steuerbar sind,
der erste Feinsteuernuten (55) zum Aufsteuern einer Verbindung zwischen einer Verbraucherkammer (28, 29) und der Zulaufkammer (27) und zweite Feinsteuernuten (56) zum Aufsteuern einer Verbindung zwischen einer Verbraucherkammer (28, 29) und der Ablaufkammer (32, 33) aufweist
und über den in der Mittelstellung eine gedrosselte Entlastungsverbindung von einer Verbraucherkammer (28, 29) zur Ablaufkammer (32, 33) besteht,
**dadurch gekennzeichnet, daß** die Entlastungsverbindung unabhängig von den zweiten Feinsteuernuten (56) über eine Ausnehmung (60, 61, 70, 71) des Steuerkolbens (22) besteht und daß bei einer Verschiebung des Steuerkolbens (22) im Sinne einer Verbindung der Verbraucherkammer (28, 29) mit der Ablaufkammer
(32, 33) die Entlastungsverbindung unterbrochen wird, bevor die zweiten Feinsteuernuten (56) einen Durchflußquerschnitt öffnen.

2. Wegeventil nach Anspruch 1, **dadurch gekennzeichnet, daß** die Ausnehmung (70, 71) in der Mittelstellung des Steuerkolbens (22) unmittelbar sowohl zu einer Verbraucherkammer (28, 29) als auch zu einer Ablaufkammer (32, 33) hin offen ist und bei einer Verschiebung des Steuerkolbens (22) aus der Mittelstellung zu einer der Kammern (28, 29, 32, 33) hin abgesperrt wird.

3. Wegeventil nach Anspruch 1 oder 2, **dadurch gekennzeichnet, daß** bei einer Verschiebung des Steuerkolbens (22) im Sinne einer Verbindung einer Verbraucherkammer (28, 29) mit der Zulaufkammer (27) die Ausnehmung (60, 61) zu der Verbraucherkammer (28, 29) hin offen bleibt und daß die Ausnehmung .(60, 61) in einem der Meldung eines Lastdruckes dienenden Fluidpfad liegt.

4. Wegeventil nach Anspruch 3, **dadurch gekennzeichnet, daß** der Fluidfad eine Radialbohrung (58, 59) zum Abgriff des in einer Verbraucherkammer (28, 29) herrschenden Lastdruckes aufweist und daß die Ausnehmung (60, 61) durch eine Vergrößerung nur des Mündungsbereichs der Radialbohrung (58, 59) gebildet ist.

5. Wegeventil nach Anspruch 3 oder 4, **dadurch gekennzeichnet, daß** der Steuerkolben (22) im Bereich einer Verbraucherkammer (28) einen ersten Kolbenbund (34) mit ersten Feinsteuernuten (55) und zweiten Feinsteuernuten (56), an den ersten Kolbenbund (34) anschließend im Bereich einer Ablaufkammer (32) einen erste Ringnut (41 ), daran anschließend einen weiteren Kolbenbund (48) und daran anschließend eine weitere Ringnut (49) aufweist, daß die Ausnehmung (60) zu einem ersten Radialkanal (58) des ersten Kolbenbundes (34) gehört, daß der Steuerkolben (22) eine Axialbohrung (57) aufweist, die von dem ersten Radialkanal (58) getroffen wird und die in einem axialen Abstand von dem ersten Radialkanal (58) von einem zweiten Radialkanal (62) getroffen wird, der außen in die weitere Ringnut (49) mündet, daß, von der Ablaufkammer (32) durch einen Gehäusesteg (47) getrennt, um die Kolbenbohrung (21) ein Ringraum (46) umläuft, dessen Breite größer als die wirksame Breite des weiteren Kolbenbundes (48) ist und daß der weitere Kolbenbund (48) und der Ringraum (46) derart zueinander liegen, daß die weitere Ringnut (49) in der Mittelstellung des Steuerkolbens (22) über den Ringraum (46) zur Ablaufkammer (32) offen, nach einem kurzen Weg des Steuerkolbens (22) aus der Mittelstellung heraus aber durch den weiteren Kolbenbund (48) von Ablaufkammer (32) getrennt ist.

## Claims

1. A directional control valve for the control, in particular the load-independent control, of a hydraulic consumer in terms of direction and speed, comprising a control spool (22) which can be displaced axially in opposite directions from a central position in a spool bore (21) of a valve housing (20) with which the pressure medium paths can be controlled between a feed chamber (27), to which pressure medium can be fed from a pressure medium source, a discharge chamber (32, 33), via which pressure medium can be led away to a tank, and two consumer chambers (28, 29), which has first fine control grooves (55) for opening under control a connection between a consumer chamber (28, 29) and the feed chamber (27), and second fine control grooves (56) for opening under control a connection between a consumer chamber (28, 29) and the discharge chamber (32, 33), and via which, in the central position, there is a restricted relief connection from a consumer chamber (28, 29) to the discharge chamber (32, 33),
**characterized by the fact that** the relief connection exists via a recess (60, 61, 70, 71) in the control spool (22), independently of the second fine control grooves (56), and that, in the event of displacement of the control spool (22) with the effect of connecting the consumer chamber (28, 29) to the discharge chamber (32, 33), the relief connection is interrupted before the second fine control grooves (56) open a flow cross section.

2. A directional control valve according to claim 1, **characterized by** the fact that, in the central position of the control spool (22), the recess (70, 71) is directly open both to a consumer chamber (28, 29) and to a discharge chamber (32, 33) and, in the event of displacement of the control spool (22) from the central position, is shut off with respect to one of the chambers (28, 29, 32, 33).

3. A directional control valve according to claim 1 or 2, **characterized by** the fact that, in the event of displacement of the control spool (22) with the effect of connecting a consumer chamber (28, 29) to the feed chamber (27), the recess (60, 61) remains open to the consumer chamber (28, 29), and that the recess (60, 61) lies in a fluid path serving to feed back a load pressure.

4. A directional control valve according to claim 3, **characterized by** the fact that the fluid path has a radial bore (58, 59) to tap off the load pressure prevailing in a consumer chamber (28, 29), and that the recess (60, 61) is formed by an enlargement of only the opening region of the radial bore (58, 59).

5. A directional control valve according to claim 3 or 4, **characterized by** the fact that, in the region of a consumer chamber (28), the control spool (22) has a first spool collar (34) with first fine control grooves (55) and second fine control grooves (56), a first annular groove (41) adjoining the first spool collar (34) in the region of a discharge chamber (32), a further spool collar (48) adjacent to said annular groove (41) and a further annular groove (49) adjacent thereto, that the recess (60) belongs to a first radial duct (58) of the first spool collar (34), that the control spool (22) has an axial bore (57) which is met by the first radial duct (58) and, at an axial distance from the first radial duct (58), is met by a second radial duct (62), which on the outside opens into the further annular groove (49), that, isolated from the discharge chamber (32) by a housing land (47), around the spool bore (21) there runs an annular chamber (46) whose width is greater than the effective width of the further spool collar (48), and that the further spool collar (48) and the annular chamber (46) are located in relation to each other in such a way that, in the central position of the control spool (22), the further annular groove (49) is open to the discharge chamber (32) via the annular chamber (46) but, following a short travel of the control spool (22) from the central position, is isolated from the discharge chamber (32) by the further spool collar (48).

## Revendications

1. Un distributeur pour la commande en termes de sens et de vitesse, en particulier indépendamment de la charge, d'un récepteur hydraulique, doté d'un tiroir (22) de commande, qui peut coulisser, à partir d'une position médiane, dans des sens opposés dans la direction axiale à l'intérieur d'un alésage (21) de tiroir dans un corps (20) de valve,
qui peut commander les voies de cheminement du fluide de pression entre une chambre (27) d'alimentation, pouvant être alimentée en fluide de pression à partir d'une source de fluide de pression, une chambre (32, 33) d'évacuation, permettant d'évacuer le fluide de pression vers un réservoir, et deux chambres (28, 29) de récepteur,
qui présente de premières entailles (55) de commande précise pour la commande de l'ouverture d'une connexion entre une chambre (28, 29) de récepteur et la chambre (27) d'alimentation et de secondes entailles (56) de commande précise pour la commande de l'ouverture d'une connexion entre une chambre (28, 29) de récepteur et la chambre (32, 33) d'évacuation
et qui dans sa position médiane établit un connexion de déchargement avec étranglement d'une chambre (28, 29) de récepteur vers la chambre (32, 33) d'évacuation,
**caractérisé en ce que** la connexion de déchargement est réalisée par un évidement (60, 61, 70, 71) dans le tiroir (22) de commande, indépendamment des secondes entailles (56) de commande précise, et que la connexion de déchargement est interrompue lors d'un coulissement du tiroir (22) de commande dans le sens d'un raccordement de la chambre (28, 29) de récepteur à la chambre (32, 33) d'évacuation, avant que les secondes entailles (56) de commande précise n'ouvrent de section de débit.

2. Un distributeur selon la revendication n°1, **caractérisé en ce que** l'évidement (70, 71), dans la position médiane du tiroir (22) de commande, ouvre immédiatement non seulement sur une chambre (28, 29) de récepteur, mais aussi sur une chambre (32, 33) d'évacuation et, lorsque le tiroir (22) de commande coulisse hors de la position médiane, est isolé de l'une des chambres (28, 29, 32, 33).

3. Un distributeur selon la revendication n° 1 ou n° 2, **caractérisé en ce que** l'évidement (60, 61) reste ouvert sur la chambre (28, 29) de récepteur, lorsque le tiroir (22) de commande coulisse dans le sens d'un raccordement d'une chambre (28, 29) de récepteur à la chambre (27) d'alimentation, et que l'évidement (60, 61) est disposé sur un cheminement du fluide servant à la signalisation d'une pression en charge.

4. Un distributeur selon la revendication n° 3, **caractérisé en ce que** le cheminement du fluide présente un alésage (58, 59) radial pour la saisie de la pression en charge régnant dans une chambre (28, 29) de récepteur et que l'évidement (60, 61) est formé par un accroissement de la zone d'embouchure, exclusivement, de l'alésage (58, 59) radial.

5. Un distributeur selon la revendication n° 3 ou n° 4, **caractérisé en ce que** le tiroir (22) de commande présente, à proximité d'une chambre (28) de récepteur, un premier épaulement (34) de tiroir pourvu de premières entailles (55) de commande précise et de secondes entailles (56) de commande précise puis, s'adjoignant au premier épaulement (34) de tiroir à proximité d'une chambre (32) d'évacuation, une première rainure (41) annulaire, s'y adjoignant, un épaulement (48) de tiroir supplémentaire et, s'y adjoignant, une rainure (49) annulaire supplémentaire, que l'évidement (60) appartient à un premier canal (58) radial du premier épaulement (34) de tiroir, que le tiroir (22) de commande présente un alésage (57) axial, qui est touché par le premier canal (58) radial et qui, à distance axiale du premier canal (58) radial, est touché par un deuxième canal (62) radial débouchant à l'extérieur, dans la rainure (49) annulaire supplémentaire, qu'une chambre (46) annulaire, isolée de la chambre (32) d'évacuation par un épaulement (47) de corps et de largeur supérieure à la largeur active de l'épaulement (48) de tiroir supplémentaire, fait le tour de la périphérie de l'alésage (21) de tiroir et que l'épaulement (48) de tiroir supplémentaire et la chambre (46) annulaire sont disposés l'un relativement à l'autre de façon telle, que la rainure (49) annulaire supplémentaire est ouverte sur la chambre (32) d'évacuation par la chambre (46) annulaire dans la position médiane du tiroir (22) de commande, mais est isolée de la chambre (32) d'évacuation par l'épaulement (48) de tiroir supplémentaire après une brève course, hors de sa position médiane, du tiroir (22) de commande.
